# EUROPÄISCHE PATENTSCHRIFT

(11) **EP 1 437 481 B1**
(45) Veröffentlichungstag und Bekanntmachung des Hinweises auf die Patenterteilung: **19.04.2006**
(21) Anmeldenummer: 03029465.6
(22) Anmeldetag: 19.12.2003
(51) Int. Cl.: E21D 11/10

(54) **Abzieh- und Verdichtungsrüttelbohle für Tunnelsohlen**
Vibrating plank for finishing and compacting the lower arch in tunnels
Planche vibratoire pour la finition et la compactation du fond dans des tunnels

(30) Priorität: 08.01.2003 DE 10300237
(43) Veröffentlichungstag der Anmeldung: 14.07.2004
(73) Patentinhaber: Mooser Schwingungstechnik GmbH, 82178 Puchheim (DE)
(72) Erfinder: Mooser, Walter, 82178 Puchheim (DE)
(74) Vertreter: Zmyj, Erwin

(56) Entgegenhaltungen:
- EP-A- 0 386 396
- PATENT ABSTRACTS OF JAPAN vol. 013, no. 477 (M-885), 27. Oktober 1989 (1989-10-27) & JP 01 187293 A (GIFU KOGYO KK), 26. Juli 1989 (1989-07-26)
- PATENT ABSTRACTS OF JAPAN vol. 1995, no. 08, 29. September 1995 (1995-09-29) & JP 07 139297 A (FUKUDAGUMI:KK;OTHERS: 01), 30. Mai 1995 (1995-05-30)
- PATENT ABSTRACTS OF JAPAN vol. 014, no. 281 (M-0986), 18. Juni 1990 (1990-06-18) & JP 02 085500 A (KUMAGAI GUMI CO LTD;OTHERS: 01), 26. März 1990 (1990-03-26)

## Beschreibung

Die Erfindung bezieht sich auf eine Abzieh- und Verdichtungsrüttelbohle für die Verfestigung und Profilierung des Betons in einer Tunnelsohle mit einer auf dem Beton aufliegenden Rüttelbohlenschale, einem die Rüttelbohlenschale stützenden Konstruktionsträger mit Laufrädern zum Verfahren auf einem Sohlschalwagen, der den oberen Rand des Betons der Tunnelsohle und den Beton des hochgezogenen Bereichs des Banketts stützt.

Bei der Herstellung einer Tunnelsohle und des hochgezogenen Banketts kommt ein Sohlschalwagen mit entsprechender Länge von mehreren Metern zum Einsatz, der auf den hochgezogenen Rand des Betons der Tunnelsohle aufgelegt wird und den hochgezogenen Bereich des Banketts seitlich stützt. Dieser Sohlschalwagen ist mit Laufschienen versehen, auf denen mittels Laufrädern eine Rüttelbohle verfahrbar ist, die an der Innenseite ihrer Rüttelbohlenschale, die an der Außenseite auf dem Beton aufliegt, einen oder mehrere Rüttler aufweist, um den Beton zu verdichten. Die Laufräder sind dabei mit einem die Rüttelbohlenschale stützenden Konstruktionsträger verbunden. Da diese Verbindung starr ist, werden die Erschütterungen, die von dem Rüttler oder den Rüttlern ausgeht, über die Laufräder auf die Laufschienen des Sohlschalwagens übertragen. Dies führte zu einem Betonabriss in dem hochgezogenen Bereich des Banketts, was eine nachträgliche Ausbesserung erforderte. Ausbesserungen sind natürlich mit einem erheblichen Aufwand verbunden.

Aufgabe der Erfindung ist es, den Betonabriss im Bankett und zwar im Bereich des Sohlschalwagens zu vermeiden.

Diese Aufgabe wird durch eine besondere Ausgestaltung der Rüttelbohle gelöst, die ausgehend von einer bekannten Abziehrüttelbohle der eingangs erläuterten Art darin besteht, dass die Laufräder über Schwingungsdämpfer mit dem Konstruktionsträger der Rüttelbohle verbunden sind.

Durch diese erfindungsgemäße Ausgestaltung werden die Rüttelbewegungen und Schwingungen, denen die Rüttelbohle bestimmungsgemäß ausgesetzt ist, von den Laufrädern weitgehend abgehalten, so dass diese die entsprechenden Schwingungen nicht oder nur in äußerst geringem Maße auf den Sohlschalwagen übertragen. Die Folge hiervon ist ein unbeschädigter Beton im hochgezogenen Bereich des Banketts nach dem Entfernen des Sohlschalwagens. Nachfolgende Ausbesserungsarbeiten sind dann nicht mehr notwendig.

Gemäß einer bevorzugten Ausgestaltung der Erfindung bestehen die Schwingungsdämpfer aus Schwingmetall. Solche Schwingmetallkörper umfassen Metallplatten, zwischen denen Gummiblöcke einvulkanisiert sind, so dass die gegenüberliegenden Metallplatten einerseits am Konstruktionsträger und andererseits an einem Fahrschemel oder dergleichen für die Laufräder festgelegt werden können.

Die Erfindung wird nachfolgend anhand eines in der Zeichnung dargestellten Ausführungsbeispieles näher erläutert.

Die einzige Figur der Zeichnung zeigt einen teilweisen Querschnitt durch einen Tunnel mit eingebrachtem Beton für die Tunnelsohle und das seitliche Bankett sowie einen Teilschnitt durch einen Sohlschalwagen und eine Rüttelbohle.

Wie aus der Zeichnung ersichtlich, ist für die Herstellung einer aus Beton bestehenden Tunnelsohle 1 und eines an der Innenseite einer Spritzbeton-Tunnelschale 7 hochgezogenen Bereiches eines Bankettes 6, eine insgesamt mit 10 bezeichnete Rüttelbohle vorgesehen, die eine unmittelbar auf dem Beton 1 aufliegende Rüttelbohlenschale 11 und einen Konstruktionsträger 12 umfasst, der über Stützprofile 13 die Rüttelbohlenschale 11 trägt. Am Konstruktionsträger 12 ist über Schwingungsdämpfer 3, die aus Schwingmetall bestehen, ein Laufwerk 8 mit Laufrädern 4 befestigt, die auf einer Laufschiene 9 abrollen. Die Laufschiene 9 ist von einem Sohlschalwagen 5 getragen, der auf dem hochgezogenen Rand der Tunnelsohle 1 aufliegt und den seitlich hochgezogenen Bereich des Banketts 6 während einer ersten Abbindezeit abstützt.

Aufgrund der Schwingungsdämpfer 3 werden die von einem Rüttler 2 erzeugten Schwingungen, die die gesamte Rüttelbohle in Vibration versetzen, nicht mehr oder nur zu einem geringen Maße auf die Laufräder 4 übertragen, so dass ein mit 14 bezeichneter Betonabriss im Bereich des Banketts 6 nicht mehr auftritt, wie er bei der Verwendung bisher bekannter Rüttelbohlen häufig festzustellen war, was entsprechende Nacharbeit erforderte.

## Patentansprüche

1. Abzieh- und Verdichtungsrüttelbohle für die Verfestigung und Profilierung des Betons einer Tunnelsohle mit einer auf dem Beton aufliegenden Rüttelbohlenschale (11), einem die Rüttelbohlenschale stützenden Konstruktionsträger (12) mit Laufrädern (4) zum Verfahren auf einem Sohlschalwagen (5), der den oberen Rand des Betons der Tunnelsohle (1) und den Beton des hochgezogenen Bereichs des Banketts (6) stützt, **dadurch gekennzeichnet, dass** die Laufräder (4) über Schwingungsdämpfer (3) mit dem Konstruktionsträger (12) der Rüttelbohle (10) verbunden sind.

2. Rüttelbohle nach Anspruch 1, **dadurch gekennzeichnet, dass** die Schwingungsdämpfer (3) aus Schwingmetall bestehen.

## Claims

1. Screeding and compacting vibrating beam for consolidating and profiling the concrete of a tunnel floor, comprising a vibrating beam shell (11) which is placed on the concrete, and a construction support (12) supporting the vibrating beam shell and having running wheels (4) for travelling on a floor shell carriage (5) which supports the upper edge of the concrete of the tunnel floor (1) and the concrete of the raised region of the flank (6), **characterized in that** the running wheels (4) are connected via vibration dampers (3) to the construction support (12) of the vibrating beam (10).

2. Vibrating beam according to Claim 1, **characterized in that** the vibration dampers (3) consist of rubber-bonded metal.

## Revendications

1. Planche vibrante de finition et de compactage pour la consolidation et le profilage du béton d'un fond de tunnel avec une coquille de planche vibrante (11) appliquée sur le béton, une structure de support (12) soutenant la planche vibrante avec des galets (4) pour la déplacer sur un coffrage de fond (5), qui soutient le bord supérieur du béton du fond de tunnel (1) et le béton de la région haute de la banquette (6), **caractérisée en ce que** les galets (4) sont reliés par des amortisseurs de vibrations (3) à la structure de soutien (12) de la planche vibrante (10).

2. Planche vibrante selon la revendication 1, **caractérisée en ce que** les amortisseurs de vibrations (3) se composent d'un ensemble caoutchouc-métal.
